# FASCICULE DE BREVET EUROPEEN

(11) **EP 4 026 948 B1**
(45) Date de publication et mention de la délivrance du brevet: **14.08.2024**
(21) Numéro de dépôt: 21216142.6
(22) Date de dépôt: 20.12.2021
(51) Int. Cl.: E01F 9/627, E01F 9/638

(54) **DISPOSITIF D'ABSORPTION DE CHOCS ENTRE DEUX PORTIONS DE TUBE, ET TUBE EQUIPÉ D'UN TEL DISPOSITIF**
VORRICHTUNG ZUR ABSORPTION VON STÖSSEN ZWISCHEN ZWEI ROHRTEILEN, UND MIT EINER SOLCHEN VORRICHTUNG AUSGESTATTETES ROHR
DEVICE FOR SHOCK ABSORBING BETWEEN TWO PORTIONS OF TUBE, AND TUBE EQUIPPED WITH SUCH A DEVICE

(30) Priorité: 07.01.2021 FR 2100118
(43) Date de publication de la demande: 13.07.2022
(73) Titulaire: Financiere de Beaumont- FDB, 26100 Romans (FR)
(72) Inventeur: COURBIS, Hervé, 26600 BEAUMONT MONTHEUX (FR)
(74) Mandataire: Cabinet Laurent & Charras

(56) Documents cités:
- EP-A1- 0 077 313
- DE-U1- 9 405 978
- US-A- 3 381 427
- US-A- 5 566 926

## Description

### Domaine technique

L'invention se rapporte au domaine technique des travaux publics, et en particulier au domaine du mobilier urbain.

### Art antérieur

Il est connu de concevoir du mobilier urbain apte à encaisser des chocs, pouvant être par exemple occasionnés par un véhicule en déplacement.

Le document KR200381752 décrit un potelet de voirie ancré dans le sol et apte à se déformer, au moyen d'une pièce en polymère, si un véhicule le heurte.

Cependant la solution de KR200381752 ne donne pas satisfaction, pour plusieurs raisons. Bien que le potelet puisse encaisser un choc modéré d'un véhicule, il peut être détruit si le choc est trop violent. Selon la solution décrite dans KR200381752, il restera alors au sol une pièce rigide en saillie par rapport au sol, et peu visible car de faible hauteur. Cette pièce constitue donc un obstacle accidentogène, sur lequel peut par exemple trébucher un piéton.

Par ailleurs, la réparation du potelet de KR200381752 peut nécessiter de refaire de la maçonnerie, puisque le potelet est scellé dans le sol par l'ancrage de son socle. La réparation est donc complexe à mettre en oeuvre, ce qui peut de surcroît retarder la réparation du potelet ruiné.

La solution décrite dans le document KR200381752 ne donne pas satisfaction non plus car elle n'est pas dissuasive en ce sens que sa résistance au pliage est faible et n'endommage pas le véhicule. Ce n'est plus une fonction de potelet mais plutôt une fonction balise de signalisation.

Le document DE-U-9405978 décrit un poteau selon le préambule de la revendication 1.

### Exposé de l'invention

L'un des buts de l'invention est de concevoir un dispositif d'absorption de chocs entre deux portions d'un tube dont l'une est par exemple ancrée dans une structure.

Un deuxième but de l'invention est de concevoir un dispositif d'absorption de chocs entre deux portions d'un tube de sorte que dans l'hypothèse improbable d'une ruine, il n'y ait pas de parties proéminentes par rapport à ladite structure.

Un troisième but de l'invention est de proposer une solution facilitant la réparation ou le remplacement d'un dispositif d'absorption de chocs équipant un tube dégradé, notamment sans maçonnerie

Idéalement le dispositif proposé permet de mettre à niveau du mobilier existant en l'équipant dudit dispositif d'absorption de chocs.

À cet effet, il a été mis au point un dispositif d'absorption de chocs apte à relier un premier tube et un deuxième tube.

Selon l'invention, le dispositif d'absorption de chocs comprend un organe élastique de rappel comprenant une première partie et une deuxième partie destinées à être insérées respectivement dans le premier tube et le deuxième tube, et à être rendues solidaires de ceux-ci par des moyens de fixation aptes à réaliser un appui radial à l'intérieur du premier tube et du deuxième tube.

De cette manière, le mobilier équipé de ce dispositif est apte à encaisser des éventuels chocs d'un véhicule. Le mobilier est apte à se plier sous le choc, mais ne se rompt pas.

Par ailleurs, étant donné que le dispositif réalise la jonction entre le premier et le deuxième tube, il est aisé pour l'homme du métier d'insérer le premier tube dans la structure de sorte qu'en cas de ruine du dispositif, le deuxième tube puisse être retiré sans qu'il n'y ait de partie en saillie par rapport à la structure. Il n'y a donc plus d'obstacle accidentogène pouvant par exemple entraîner une chute d'un piéton.

La fixation par appui radial permet au dispositif d'être compatible avec une grande variété de tubes, et permet donc d'être compatible avec la majorité des éléments comprenant une structure tubulaire, comme par exemple du mobilier urbain. Ceci permet aussi de faciliter la remise à niveau de poteaux déjà existants en les équipant de dispositifs d'absorption de chocs selon l'invention.

Selon l'invention, les moyens de fixation sont à expansion radiale. Ainsi il est possible de régler la position relative des tubes avant de mettre en oeuvre les moyens de fixation. De plus, ces moyens de fixation permettent d'insérer et de dissimuler le dispositif à l'intérieur du premier et du deuxième tube afin de conserver l'esthétique du mobilier.

Selon l'invention, les moyens de fixation comprennent des parties en matériau élastomère et des moyens aptes à les comprimer pour réaliser l'expansion radiale. Ces moyens sont pratiques à mettre en oeuvre, et permettent une conception du dispositif simplifiée.

Pour comprimer les parties élastomères et les expandre radialement, les moyens de fixation comprennent deux platines positionnées de part et d'autre de chaque partie élastomère, et reliées entre elles par un système vis-écrou, de sorte que le serrage du système vis-écrou est apte à rapprocher les deux platines. La manipulation des moyens de fixation selon l'axe des tubes est donc facile d'accès, et ne nécessite pas d'outils complexes.

Selon l'invention, la deuxième partie comprend au moins un orifice débouchant sur les moyens de fixation de la première partie, toujours dans le but de faciliter l'accès aux moyens de fixation lors du montage et du démontage du dispositif.

Au surplus, les moyens de fixation de la deuxième partie sont de préférence aptes à être logés dans l'au moins un orifice débouchant de la deuxième partie afin de maximiser la compacité du dispositif et de simplifier son installation.

De préférence, le dispositif est apte à être intégralement logé dans le premier tube et dans le deuxième tube, de sorte à ce que le premier tube et le deuxième tube soient reliés bout à bout, afin de dissimuler le dispositif et de ne pas dégrader l'esthétique du mobilier.

Une zone de flexion entre la première partie et la deuxième partie, peut être aménagée de façon à ce que la flexion du dispositif ait lieu précisément à l'affleurement de la structure. Par exemple, la zone de flexion peut être obtenue en diminuant localement la section de l'organe élastique de rappel. Dans l'hypothèse improbable d'une ruine, la zone de flexion remplit également le rôle d'amorce de rupture et permet de localiser la rupture à l'affleurement de la structure, ce qui permet d'être sûr qu'il n'y ait pas de partie du dispositif en saillie après sa dégradation.

Avantageusement, les moyens de fixation sont réversibles, de sorte que les première et deuxième parties du dispositif insérées dans les premier et deuxième tubes puissent être facilement démontées en cas de maintenance. Ainsi, la réparation d'un mobilier dégradé est aisée et ne nécessite pas l'intervention d'artisans spécialisés tels que des maçons. Il est entendu que le terme « réversible » signifie que les moyens de montage sont démontables et remontables facilement et inclut par exemple des assemblages par filetage-taraudage, et s'opposent à des moyens de montage dits « irréversibles » ou « non démontables » que peuvent être par exemple le collage ou la soudure.

De façon à présenter les caractéristiques élastiques recherchées, l'organe élastique de rappel est réalisé en polyuréthane. Avantageusement une raideur plus faible au niveau d'une zone destinée à fléchir en cas de choc est conférée au polyuréthane lors de sa fabrication.

Selon l'invention, celle-ci concerne un poteau comprenant un premier tube et un deuxième tube, le premier tube étant fixé à une structure, et les deux tubes étant reliés entre eux par un dispositif d'absorption de chocs.

Enfin, l'invention concerne également un procédé d'équipement d'un poteau fixé à une structure d'un dispositif d'absorption de chocs, comprenant les étapes suivantes :
- section du poteau, le séparant en un premier tube et un deuxième tube ;
- insertion d'une première partie d'un dispositif d'absorption de chocs dans le premier tube ;
- fixation de la première partie au sein du premier tube par appui radial ;
- montage du deuxième tube autour d'une deuxième partie du dispositif d'absorption de chocs ;
- fixation de la deuxième partie du dispositif d'absorption de chocs au sein du deuxième tube par appui radial.

Un tel procédé permet de transformer un poteau rigide existant en un poteau apte à absorber des chocs, sans avoir à changer de poteau et sans avoir à faire intervenir d'équipe de maçonnerie.

### Brève description des dessins

[Fig.1] est une coupe d'un dispositif d'absorption de chocs installé dans un poteau.
[Fig. 2] est un éclaté d'un dispositif d'absorption de chocs et d'un poteau.

### Description détaillée de l'invention

La figure 1 illustre un mode de réalisation préféré du dispositif d'absorption de chocs (1) selon l'invention, équipant un potelet de voirie séparé en un premier tube (T1) et un deuxième tube (T2). Le premier tube (T1) est fixé au sol selon tout moyen approprié, par exemple par scellement avec du béton, de façon à ce que ledit tube (T1) affleure au niveau du sol représenté par l'axe (4).

Le dispositif d'absorption de chocs (1) comprend un organe élastique de rappel (2), réalisé de préférence en polyuréthane, et reliant les deux tubes (T1, T2) au moyen d'une première partie (10) insérée dans le premier tube (T1), et d'une deuxième partie (20) insérée dans le deuxième tube (T2).

Le polyuréthane présente en outre l'avantage de pouvoir fabriquer une pièce dont la raideur peut être différente et évoluer le long de la pièce. En effet, les différentes formulations possibles du polyuréthane permettent aisément de fournir une pièce présentant un gradient de raideur. Il est ainsi possible de concevoir un organe élastique de rappel (2) dont une modification localisée de la raideur permet de créer une zone de flexion (3).

Le potelet équipé d'un tel dispositif d'absorption de chocs (1) est apte à se déformer, par exemple si véhicule vient à le heurter, et à retrouver sa forme initiale grâce à l'organe élastique de rappel (2).

Si toutefois un véhicule venait heurter le potelet de façon suffisamment violente pour le détruire, le potelet ne présente pas de maçonnerie ni d'éléments rigides qui soient fixés dans le sol et qui soient proéminents. Ainsi, en cas de ruine du potelet, il n'y a pas de partie en saillie par rapport au sol, ce qui permet d'éviter des situations accidentogènes.

Afin de choisir où doit se produire la flexion du dispositif (1), il est envisagé de disposer une zone de flexion (3) sur l'organe élastique (2) du dispositif (1). Cette zone de flexion est de préférence une diminution de la section de l'organe élastique (2), mais il peut également s'agir de perçages réalisés en travers de l'organe (2), d'une découpe transversale partielle de l'organe (2), ou de tout autre moyen adapté. Éventuellement, il est possible de conférer à l'organe (2) une raideur plus faible au niveau de la zone de diminution de section, afin d'adapter à l'envi le comportement sous charge que doit présenter l'organe (2).

La fixation des parties (10, 20) du dispositif dans les tubes (T1, T2) se fait au moyen d'un appui radial des surfaces externes (5) du dispositif (1) à l'encontre des surfaces internes (6) des tubes (T1, T2). L'appui radial peut être obtenu par différents moyens, tels que des vis de pression, ou des systèmes avec cône déformable ou frettes, mais de préférence l'appui radial est obtenu par déformation de parties en élastomère des moyens de fixations (30).

Pour ce faire, les moyens de fixation (30) comprennent des platines (31) positionnées de part et d'autre de chaque partie élastomère et reliées par des systèmes vis-écrou (32) aptes à rapprocher l'une de l'autre les platines (31). Ce faisant, elles compriment axialement une partie en matériau élastomère, ce qui implique une dilatation ou expansion radiale de cette partie. La dilatation radiale vient comprimer la surface externe (5) de la partie (10 ou 20) contre la paroi interne (6) du tube antagoniste (T1 ou T2).

En fonction des formes et/ou dimensions des poteaux à équiper, une gamme de dispositifs (1) peut être conçue, de manière que pour chaque poteau couramment disponible sur le marché, un dispositif (1) de la gamme corresponde. Par exemple, afin d'équiper des poteaux circulaires, la gamme peut comprendre un dispositif (1) cylindrique dont les parties (10, 20) présentent des diamètres de 60mm, un autre dispositif (1) de diamètre 70mm, et ainsi de suite.

Il est donc possible d'avoir à sa disposition une pluralité de dispositifs (1), afin de pouvoir choisir le dispositif (1) configuré pour équiper un poteau donné.

Le choix du dispositif (1) adéquat permet, lors de la manipulation des moyens de fixation (30), d'obtenir l'appui radial suffisant pour obtenir la fixation correcte et suffisante des parties (10, 20) du dispositif sur les tubes (T1, T2).

De façon avantageuse, l'une des platines (31) est surmoulée lors de la fabrication de l'organe (2), de sorte qu'une portion de la première partie (10) constitue directement la partie en matériau élastomère apte à être comprimée par les moyens de fixations (30).

La section de la platine (31) surmoulée est judicieusement choisie par l'homme du métier afin d'être ni trop petite, ce qui cisaillerait le matériau élastomère au lieu de le comprimer, ni trop grande ce qui fragiliserait la première partie (10). L'homme du métier saura bien entendu adapter la taille de la platine sans difficulté. La platine (31) surmoulée peut, entre autre, comprendre des orifices débouchant à travers lesquels s'écoule le matériau élastomère lors du surmoulage, afin de garantir la cohésion dudit matériau.

Afin que les moyens de montage (30) de la première partie (10) soient accessibles une fois que le dispositif (1) est inséré dans le premier tube (T1), au moins un orifice débouchant (22) est ménagé dans la deuxième partie (20). Cet orifice débouchant permet à l'utilisateur de faire passer un outil pour manipuler le système vis-écrou (32) des moyens (30) de la première partie (10).

De sorte à obtenir un dispositif (1) simple et compact, les moyens de fixation (30) de la deuxième partie (20) viennent se loger dans cet orifice (22). Dans ce mode de réalisation, les moyens (30) de la deuxième partie (20) comprennent un tampon (23), qui est de préférence réalisé dans le même matériau que l'organe élastique de rappel (2). Ce tampon (23) constitue alors la partie en matériau élastomère des moyens (30) de la deuxième partie (20), apte à être comprimé par les platines (31) à l'aide du système vis-écrou (32).

Le diamètre du tampon (23) est choisi selon les mêmes raisons que pour la platine (31) surmoulée, afin notamment d'éviter un cisaillement de la matière élastomère du tampon (23). L'homme du métier saura bien entendu adapter la taille de la platine sans difficulté.

Lorsque le tampon (23) est comprimé axialement, il se dilate radialement et vient déformer la partie de l'organe élastique de rappel (2) dans lequel il est inséré, de sorte qu'à son tour l'organe (2) vienne comprimer l'intérieur du tube (T2).

Il est évident pour l'homme du métier que pour faciliter la manipulation de chaque système vis-écrou (32), un des écrous du système peut être fixé à une des platines (31) ou à la tige filetée, par exemple par collage ou par soudage. Ainsi le système vis-écrou (32) peut être serré ou desserré en n'ayant qu'un seul côté du système (32) qui soit accessible.

Le dispositif (1) muni de tels moyens de fixation (30) permet un montage et un démontage aisé, qui reste accessible et réversible même en cas de ruine du dispositif (1). En effet, si un véhicule détruit le dispositif (1) et que l'organe (2) est sectionné, les moyens de montage (30) de la première partie (10) restent accessibles et manipulables grâce à l'orifice (22). Il est donc possible d'ôter les parties (10, 20) du dispositif (1) ruiné, et d'installer un nouveau dispositif (1).

Par ailleurs, le dispositif (1) selon l'invention permet de transformer un potelet de voirie rigide en potelet sécurisé apte à absorber des chocs. Il suffit pour cela de sectionner au niveau du sol le potelet existant, qui est généralement réalisé en acier ou en fonte. La partie scellée dans le sol du potelet représente le tube (T1), et la partie supérieure du potelet représente le tube (T2).

Lors du remontage du deuxième tube (T2), il est préférable de disposer les deux tubes (T1, T2) bout à bout de façon à dissimuler le dispositif (1). Cela permet de conserver l'esthétique d'origine du potelet. Cela permet également de protéger le dispositif (1) des intempéries ou du vandalisme. En particulier, le matériau élastomère est également protégé de la lumière et en particulier des UV, ce qui augmente sa durée de vie.

Le montage du dispositif (1) nécessitant uniquement des outils simples tels que des clés à pipe, il est possible de transformer des potelets sans avoir à racheter des potelets neufs, et sans faire de maçonnerie, ce qui représente une économie évidente.

Si le potelet à transformer ne comprend pas dans sa partie supérieure un capot démontable permettant le passage des outils nécessaires, il peut être nécessaire de ménager une ouverture dans la partie supérieure.

Un potelet présentant une hauteur généralement comprise entre 20cm et 150cm, l'ouverture à ménager peut être axiale, et l'outil devant manipuler les moyens de fixation (30) sera de préférence d'une longueur supérieure à la hauteur du tube (T2) du potelet.

S'il ne s'agit pas d'un potelet mais d'un poteau de hauteur trop importante pour y insérer un outil, il peut être envisageable de ménager une ouverture latérale dans la paroi du tube (T2) afin d'accéder aux moyens de fixation (30).

Par ailleurs, le dispositif (1) peut être conformé différemment des figures sans sortir du cadre de l'invention, qui est défini par les revendications. En particulier, les moyens de fixation (30) peuvent être conformés différemment et peuvent être de tout type adapté à la présente application.

Non représentée, le dispositif (1) équipe tout autre type de mobilier urbain, tel que des bancs publics, des aubettes ou des supports de poubelles.

Selon un autre exemple non représentée, la structure recevant le tube (T1) est un mur.

En outre, les caractéristiques techniques des différents modes de réalisation mentionnés ci-dessus peuvent être, en totalité ou pour certaines d'entre elles, combinées entre elles. Ainsi, le dispositif d'absorption de chocs (1) peut être adapté en termes de coût, de fonctionnalités et de performance.

## Revendications

1. Poteau comprenant un premier tube (T1) et un deuxième tube (T2), le premier tube (T1) étant fixé à une structure, les deux tubes (T1, T2) étant reliés entre eux par un dispositif d'absorption de chocs, le dispositif d'absorption de chocs comprenant un organe élastique de rappel (2) comprenant une première partie (10) et une deuxième partie (20), ***caractérisé en* ce que** lesdites première partie (10) et deuxième partie (20) sont insérées respectivement dans le premier tube (T1) et le deuxième tube (T2), et rendues solidaires de ceux-ci par des moyens de fixation (30) réalisant un appui radial à l'intérieur du premier tube (T1) et du deuxième tube (T2), lesdits moyens de fixation comprenant des parties en matériau élastomère et deux platines (31) positionnées de part et d'autre de chaque partie élastomère, et reliées par un système vis-écrou (32), le serrage du système vis-écrou (32) étant apte à rapprocher les deux platines (31), pour comprimer les parties élastomères et les expandre radialement, la deuxième partie (20) comprenant au moins un orifice (22) débouchant sur les moyens de fixation de la première partie (10).

2. Poteau selon la revendication 1, ***caractérisé* en ce que** les moyens de fixation (30) de la deuxième partie (20) sont aptes à être logés dans l'au moins un orifice débouchant (22) de la deuxième partie (20).

3. Poteau selon l'une des revendications précédentes, ***caractérisé* en ce qu'**il est apte à être intégralement logé dans le premier tube (T1) et dans le deuxième tube (T2), de sorte à ce que le premier tube (T1) et le deuxième tube (T2) soient reliés bout à bout.

4. Poteau selon l'une des revendications précédentes, ***caractérisé* en ce qu'**il présente une zone de flexion (3) entre la première partie (10) et la deuxième partie (20), telle qu'une diminution de section.

5. Poteau selon l'une des revendications précédentes ***caractérisé* en ce que** les moyens de fixation (30) sont réversibles.

6. Poteau selon la revendication 1 ***caractérisé* en ce que** l'organe élastique de rappel est réalisé en polyuréthane et présente avantageusement une raideur plus faible au niveau d'une zone destinée à fléchir en cas de choc.

7. Procédé d'équipement d'un poteau fixé à une structure d'un dispositif d'absorption de chocs (1) selon l'une des revendications précédentes, ***caractérisé* en ce qu'**il comprend les étapes suivantes :
- section du poteau, le séparant en un premier tube (T1) et un deuxième tube (T2) ;
- insertion d'une première partie (10) d'un dispositif d'absorption de chocs dans le premier tube (T1) ;
- fixation de la première partie (10) au sein du premier tube (T1) par appui radial ;
- montage du deuxième tube (T2) autour d'une deuxième partie (20) du dispositif d'absorption de chocs (1) ;
- fixation de la deuxième partie (20) du dispositif d'absorption de chocs (1) au sein du deuxième tube (T2) par appui radial.

## Patentansprüche

1. Ein Pfosten, der ein erstes Rohr (T1) und ein zweites Rohr (T2) umfasst, wobei das erste Rohr (T1) an einer Struktur befestigt ist, die Rohre (T1, T2) durch eine Stoßdämpfungsvorrichtung verbunden sind, die Stoßdämpfungsvorrichtung umfasst ein elastisches Rückstellglied (2) mit einem ersten Teil (10) und einem zweiten Teil (20), **dadurch gekennzeichnet, dass** der erste Teil (10) und der zweite Teil (20) jeweils in das erste Rohr (T1) und das zweite Rohr (T2) eingesetzt und durch Befestigungsmittel (30) gesichert sind, die eine radiale Unterstützung innerhalb des ersten Rohrs (T1) und des zweiten Rohrs (T2) bieten, wobei die Befestigungsmittel aus Elastomerteilen und zwei Platten (31) bestehen, die auf beiden Seiten jedes Elastomerteils angeordnet und durch ein Schraub-Mutter-System (32) verbunden sind, welches beim Anziehen die beiden Platten (31) zusammenzieht, um die Elastomerteile zu komprimieren und sie radial zu expandieren, wobei der zweite Teil (20) mindestens eine Öffnung (22) umfasst, die zu den Befestigungsmitteln des ersten Teils (10) führt.

2. Ein Pfosten nach Anspruch 1, **dadurch gekennzeichnet, dass** die Befestigungsmittel (30) des zweiten Teils (20) in die mindestens eine Öffnung (22) des zweiten Teils (20) passen.

3. Ein Pfosten nach einem der vorhergehenden Ansprüche, **dadurch gekennzeichnet, dass** er vollständig im ersten Rohr (T1) und im zweiten Rohr (T2) untergebracht werden kann, wobei die Rohre (T1, T2) end-zu-end verbunden werden.

4. Ein Pfosten nach einem der vorhergehenden Ansprüche, **dadurch gekennzeichnet, dass** er eine Biegezonen (3) zwischen dem ersten Teil (10) und dem zweiten Teil (20) aufweist, wie z. B. eine Querschnittsreduktion.

5. Ein Pfosten nach einem der vorhergehenden Ansprüche, **dadurch gekennzeichnet, dass** die Befestigungsmittel (30) reversibel sind.

6. Ein Pfosten nach Anspruch 1, **dadurch gekennzeichnet, dass** das elastische Rückstellglied aus Polyurethan besteht und vorzugsweise eine geringere Steifigkeit in einem Bereich aufweist, der bei einem Aufprall biegen soll.

7. Ein Verfahren zum Ausrüsten eines an einer Struktur befestigten Pfostens mit einer Stoßdämpfungsvorrichtung (1) nach einem der vorhergehenden Ansprüche, **gekennzeichnet durch** die folgenden Schritte:
• Schneiden des Pfostens in ein erstes Rohr (T1) und ein zweites Rohr (T2);
• Einsetzen des ersten Teils (10) einer Stoßdämpfungsvorrichtung in das erste Rohr (T1);
• Sichern des ersten Teils (10) im ersten Rohr (T1) **durch** radiale Unterstützung;
• Montieren des zweiten Rohrs (T2) um den zweiten Teil (20) der Stoßdämpfungsvorrichtung (1);
• Sichern des zweiten Teils (20) der Stoßdämpfungsvorrichtung (1) im zweiten Rohr (T2) **durch** radiale Unterstützung.

## Claims

1. A post comprising a first tube (T1) and a second tube (T2), with the first tube (T1) fixed to a structure, the tubes (T1, T2) being connected by a shock absorption device, the shock absorption device comprising an elastic return member (2) with a first part (10) and a second part (20), **characterized in that** the first part (10) and second part (20) are inserted respectively into the first tube (T1) and the second tube (T2), and secured by fastening means (30) providing radial support inside the first tube (T1) and the second tube (T2), the fastening means comprising elastomer parts and two plates (31) positioned on either side of each elastomer part and connected by a screw-nut system (32), which when tightened, draws the two plates (31) together to compress the elastomer parts and expand them radially, with the second part (20) including at least one opening (22) leading to the fastening means of the first part (10).

2. A post according to claim 1, **characterized in that** the second part's (20) fastening means (30) fit into the at least one opening (22) of the second part (20).

3. A post according to any of the preceding claims, **characterized in that** it can be entirely housed within the first tube (T1) and the second tube (T2), connecting them end-to-end.

4. A post according to any of the preceding claims, **characterized in that** it has a bending zone (3) between the first part (10) and the second part (20), such as a section reduction.

5. A post according to any of the preceding claims, **characterized in that** the fastening means (30) are reversible.

6. A post according to claim 1, **characterized in that** the elastic return member is made of polyurethane, preferably with lower stiffness in a zone intended to flex in case of impact.

7. A method for equipping a post fixed to a structure with a shock absorption device (1) according to any of the preceding claims, **characterized by** the following steps:
- cutting the post into a first tube (T1) and a second tube (T2);
- inserting the first part (10) of a shock absorption device into the first tube (T1);
- securing the first part (10) within the first tube (T1) by radial support;
- mounting the second tube (T2) around the second part (20) of the shock absorption device (1);
- securing the second part (20) of the shock absorption device (1) within the second tube (T2) by radial support.
